# EUROPÄISCHE PATENTANMELDUNG

(11) **EP 4 764 298 A1**
(43) Veröffentlichungstag der Anmeldung: **24.06.2026**
(21) Anmeldenummer: 25222152.8
(22) Anmeldetag: 10.12.2025
(51) Int. Cl.: F21S 2/00, F21V 21/02, H01R 25/14, H01R 25/16

(54) **BELEUCHTUNGSANORDNUNG ZUM ABHÄNGEN VON EINER DECKE EINES GEBÄUDES**

(30) Priorität: 19.12.2024 DE 102024138895
(71) Anmelder: RIDI Leuchten GmbH, 72417 Jungingen (DE)
(72) Erfinder: Krajka, Michael, 72474 Winterlingen (DE)
(74) Vertreter: BRP Renaud & Partner mbB Rechtsanwälte Patentanwälte Steuerberater

(57) **Zusammenfassung**

Die Erfindung betrifft eine Beleuchtungsanordnung (1) zum Abhängen von einer Decke eines Gebäudes, die mehrere Tragschienen (2) aus Metall aufweist, wobei wenigstens eine der Tragschienen (2) wenigstens eine Stromschiene (11) mit mehreren elektrischen Leitern (12) aufweist, wobei einer der Leiter (12) einen Schutzleiter (12') bildet, der mit der Tragschiene (2) elektrisch verbunden ist, wobei die Beleuchtungsanordnung (1) wenigstens eine Leuchte (16) aufweist, die an wenigstens einer der Tragschienen (2) befestigt ist und mit mehreren der Leiter (12) elektrisch verbunden ist.

Eine verbesserte Funktionalität wird dadurch erreicht, dass die Beleuchtungsanordnung (1) wenigstens einen Knoten (22) aus Metall zum mechanischen Verbinden von mindestens zwei senkrecht zueinander verlaufenden Tragschienen (2) aufweist, wobei der jeweilige Knoten (22) für die jeweilige Tragschiene (2) an einer Kopplungsseite (23) zwei Stecklaschen (24), die in der Schienenlängsrichtung (X) der jeweiligen Tragschiene (2) in die beiden Aufnahmetaschen (7) der jeweiligen Tragschiene (2) eingesteckt sind, und eine Traglasche (25) aufweist, die an der Außenseite (8) des Profilbodens (5) der jeweiligen Tragschiene (2) aufliegt und mittels eines mit der Aufnahmenut (9) zusammenwirkenden Befestigungselements (26) an der jeweiligen Tragschiene (2) befestigt und elektrisch damit verbunden ist.

## Beschreibung

Die vorliegende Erfindung betrifft eine von einer Decke eines Gebäudes abhängbare Beleuchtungsanordnung gemäß dem Oberbegriff des Anspruchs 1.

Eine gattungsgemäße Beleuchtungsanordnung ist beispielsweise aus der DE 10 2021 212 615 A1 bekannt und weist mehrere geradlinige Tragschienen aus Metall auf, die quer zu ihrer Schienenlängsrichtung jeweils ein U-förmiges Querschnittsprofil aufweisen. Das Querschnittsprofil weist zwei Profilschenkel, einen die beiden Profilschenkel miteinander verbindenden Profilboden und eine dem Profilboden gegenüberliegende Profilöffnung auf. Die beiden Profilschenkel bilden an ihren einander zugewandten Innenseiten im Bereich der Profilöffnung jeweils eine Aufnahmetasche aus, die in Richtung zum Profilboden offen ist und an der Profilöffnung geschlossen ist. Ferner weist das Querschnittsprofil an einer von der Profilöffnung abgewandten Außenseite des Profilbodens eine Aufnahmenut auf. Zumindest eine der Tragschienen ist als stromführende Tragschiene konfiguriert, die eine Stromschiene aufweist, die an einer der Profilöffnung zugewandten Innenseite des Profilbodens angeordnet ist und die mehrere elektrische Leiter aufweist, wobei einer der Leiter einen elektrischen Schutzleiter bildet, der mit der stromführenden Tragschiene elektrisch verbunden ist. Des Weiteren weist die Beleuchtungsanordnung wenigstens eine Leuchte auf, die an wenigstens einer der Tragschienen befestigt ist und mit mehreren der Leiter der jeweiligen Stromschiene elektrisch verbunden ist. Die bekannte Beleuchtungsanordnung ist als Lichtband ausgestaltet, in dem die Tragschienen in ihrer Längsrichtung unmittelbar aufeinanderfolgenden und stirnseitig aneinandergrenzen. Je zwei benachbarte Tragschienen sind dabei mittels eines Verbinders mechanisch miteinander verbunden, wobei der jeweilige Verbinder in beide Tragschienen jeweils axial eingesteckt ist. Beim bekannten Lichtband sind alle Tragschienen als stromführende Tragschienen konfiguriert, wobei der Verbinder außerdem so konfiguriert ist, dass der die Stromschienen benachbarter Tragschienen elektrisch miteinander verbindet.

Mithilfe der bekannten Beleuchtungsanordnung, die als Lichtband ausgestaltet ist, lässt sich an der jeweiligen Decke lediglich eine linienförmige Konfiguration realisieren. Es besteht jedoch ein Bedarf, an der Decke andere Beleuchtungssituationen und/oder andere Funktionalitäten zu realisieren.

Aus der DE 10 2022 119 424 A1, der EP 2 966 347 A1, der CN 2 19 933 754 U, der US 2014 / 0 362 574 A1 und der US 11 959 623 B2 sind Beleuchtungsanordnungen bekannt, bei denen senkrecht zueinander verlaufende Tragschienen mittels Knoten miteinander verbunden sind.

Die vorliegende Erfindung beschäftigt sich mit dem Problem, für eine Beleuchtungsanordnung der vorstehend beschriebenen Art eine verbesserte oder zumindest eine andere Ausführungsform anzugeben, die sich insbesondere durch einen erhöhten Gebrauchswert auszeichnet.

Dieses Problem wird erfindungsgemäß durch den Gegenstand des unabhängigen Anspruchs gelöst. Vorteilhafte Ausführungsformen sind Gegenstand der abhängigen Ansprüche.

Die Erfindung beruht auf dem allgemeinen Gedanken, die Beleuchtungsanordnung mit wenigstens einem Knoten auszustatten, der so konfiguriert ist, dass sich damit zumindest zwei senkrecht, also rechtwinklig zueinander verlaufende Tragschienen mechanisch miteinander verbinden lassen. Durch die Möglichkeit, die Tragschienen in einer Längsrichtung und in einer Querrichtung miteinander zu verbinden, lässt sich eine flächige Konfiguration für die Beleuchtungsanordnung realisieren, die den Gebrauchswert der Beleuchtungsanordnung signifikant erhöht. Insbesondere lassen sich mithilfe der quer ausgerichteten Tragschienen andere Beleuchtungsszenarien realisieren, die mit ausschließlich längs ausgerichteten Tragschienen nicht möglich sind. Darüber hinaus lässt sich eine flächige Konfiguration auch für andere Zwecke nutzen, wodurch sich die Nutzungsmöglichkeiten für die Beleuchtungsanordnung signifikant verbessern.

Im vorliegenden Zusammenhang ist eine "Konfiguration" gleichbedeutend mit einer "Ausgestaltung" und/oder "Einrichtung", sodass die Formulierung "so konfiguriert, dass" gleichbedeutend ist mit der Formulierung "so ausgestaltet, dass" und/oder "so eingerichtet, dass".

Im Einzelnen wird vorgeschlagen, dass die Beleuchtungsanordnung wenigstens einen Knoten aus Metall zum mechanischen Verbinden von mindestens zwei senkrecht zueinander verlaufenden Tragschienen aufweist. Der jeweilige Knoten weist für die jeweilige Tragschiene an einer Kopplungsseite zwei Stecklaschen auf, die in der Schienenlängsrichtung der jeweiligen Tragschiene in die beiden Aufnahmetaschen der jeweiligen Tragschiene eingesteckt sind. Außerdem weist der jeweilige Knoten für die jeweilige Tragschiene an der Kopplungsseite eine Traglasche auf, die an der Außenseite des Profilbodens der jeweiligen Tragschiene aufliegt und mittels eines mit der Aufnahmenut zusammenwirkenden Befestigungselements an der jeweiligen Tragschiene befestigt und elektrisch damit verbunden ist. Durch die Stecklaschen und die Traglasche werden die wenigstens zwei Tragschienen mechanisch mit dem jeweiligen Knoten verbunden. Mithilfe des jeweiligen Befestigungselements werden zum einen die in die Aufnahmetaschen eingesteckten Stecklaschen gesichert. Zum anderen wird dadurch eine elektrische Verbindung zwischen der jeweiligen Tragschiene und dem Knoten realisiert, wodurch der Knoten automatisch geerdet ist. Durch die elektrische Verbindung des Knotens mit den wenigstens zwei damit verbundenen Tragschienen kann die Erdung einer stromführenden Tragschiene, die durch deren elektrische Verbindung mit dem Schutzleiter geerdet ist, auch auf andere Tragschienen übertragen werden, auch wenn diese selbst nicht als stromführende Tragschienen konfiguriert sind. Hierdurch wird ein besonders effizienter Berührschutz für die Beleuchtungsanordnung geschaffen.

Vorzugsweise besitzen alle Tragschienen innerhalb der Beleuchtungsanordnung den gleichen Profilquerschnitt. Die einzelnen Tragprofile können sich jedoch hinsichtlich ihrer Länge voneinander unterscheiden. Außerdem können die Tragschienen innerhalb der Beleuchtungsanordnung mit der Stromschiene als stromführende Tragschiene oder ohne derartige Stromschiene und dementsprechend als stromlose Tragschiene konfiguriert sein. Dabei ist es grundsätzlich möglich, auch an einer stromlosen Tragschiene, die selbst keine Stromschiene enthält, eine Leuchte anzubringen und diese mittels entsprechender elektrischer Kabel insbesondere durch einen Knoten hindurch mit der Stromschiene einer stromführenden Tragschiene elektrisch zu verbinden.

Entsprechend einer vorteilhaften Ausführungsform kann zumindest einer der Knoten als L-Knoten ausgestaltet sein, der zum mechanischen Verbinden von genau zwei senkrecht bzw. rechtwinklig zueinander verlaufenden Tragschienen konfiguriert ist. Der jeweilige L-Knoten weist dabei genau zwei Kopplungsseiten auf. Die beiden Kopplungsseiten sind dabei bezüglich einer Drehachse um 90° zueinander gedreht, wobei die Drehachse senkrecht zu einer Anordnungsebene verläuft, die parallel zu den Schienenlängsrichtungen der beiden Tragschienen verläuft. Ein derartiger L-Knoten kommt, beispielsweise bei einer rechteckig konfigurierten Beleuchtungsanordnung im Bereich einer Ecke zum Einsatz.

Bei einer anderen Ausführungsform kann vorgesehen sein, dass zumindest einer der Knoten als T-Knoten ausgestaltet ist, der zum mechanischen Verbinden von genau drei Tragschienen konfiguriert ist, von denen eine senkrecht zu den beiden parallel bzw. linear zueinander verlaufenden anderen Tragschienen verläuft. Der jeweilige T-Knoten weist dann genau drei Kopplungsseiten auf. Je zwei der Kopplungsseiten Grenzen dabei unmittelbar aneinander an und sind bezüglich der vorstehend genannten Drehachse um 90° zueinander gedreht. Damit sind zwei dieser Kopplungsseiten bezüglich der Drehachse um 180° zueinander gedreht und liegen sich gegenüber.

Gemäß einer anderen Ausführungsform kann vorgesehen sein, dass zumindest einer der Knoten als X-Knoten ausgestaltet ist, der zum mechanischen Verbinden von genau vier Tragschienen konfiguriert ist, von denen je zwei parallel bzw. linear zueinander und senkrecht bzw. rechtwinklig zu den beiden anderen verlaufen. Der jeweilige X-Knoten weist dabei genau vier Kopplungsseiten auf.

Durch die Bereitstellung und/oder Verwendung von L-Knoten und/oder T-Knoten und/oder X-Knoten wird eine große Variationsmöglichkeit für die Ausgestaltung der Beleuchtungsanordnung geschaffen, sodass sich eine extrem hohe Flexibilität für unterschiedliche Konfigurationen der Beleuchtungsanordnung ergibt.

Entsprechend einer anderen vorteilhaften Ausführungsform kann vorgesehen sein, dass der jeweilige Knoten einen Knotenkörper aus Metall aufweist, der die Kopplungsseiten aufweist und von dem die Stecklaschen und die Traglaschen abstehen. Der Knotenkörper weist einen Knotenboden auf, der den Knoten in einer Höhenrichtung begrenzt, die senkrecht zu einer Anordnungsebene verläuft, die parallel zu den Schienenlängsrichtungen der mit dem Knoten miteinander verbundenen Tragschienen verläuft. Der Knotenkörper kann in der Höhenrichtung gegenüber vom Knotenboden eine Knotenöffnung aufweisen, durch die hindurch ein Innenraum des Knotens zugänglich ist. Des Weiteren kann der jeweilige Knoten einen Deckel aus Metall, aufweisen, der die Knotenöffnung verschließt und der mittels wenigstens eines Befestigungselements am Knotenkörper befestigt und damit elektrisch verbunden ist. Der jeweilige Knoten ist dadurch quaderförmig und insbesondere würfelförmig konfiguriert und zeichnet sich durch eine hohe Stabilität aus.

Entsprechend einer vorteilhaften Ausführungsform kann vorgesehen sein, dass die jeweilige Kopplungsseite in der Schienenlängsrichtung der daran anschließenden Tragschiene offen ist, sodass ein Innenraum der daran anschließenden Tragschiene in der Schienenlängsrichtung zum Innenraum des Knotens offen ist. Hierdurch ist es besonders einfach, innerhalb der Beleuchtungsanordnung elektrische Kabel vom Innenraum der einen Tragschiene durch den jeweiligen Knoten hindurch zum Innenraum einer anderen Tragschiene zu verlegen.

Gemäß einer anderen Ausführungsform kann vorgesehen sein, dass bei abgenommenem Deckel die jeweilige Kopplungsseite in der Höhenrichtung offen ist. Bei abgenommenem Deckel lässt sich beispielsweise ein elektrisches Kabel in der Höhenrichtung in den Innenraum des Knotens und in den Innenraum der daran anschließenden Tragschienen einlegen. Hierdurch wird eine Elektrifizierung der Beleuchtungsanordnung vereinfacht, auch für den Fall, dass die Beleuchtungsanordnung bereits an der Decke abgehängt ist.

Entsprechend einer vorteilhaften Ausführungsform kann vorgesehen sein, dass der Knotenboden eine Bodenöffnung aufweist, die zum Befestigen eines Abhängelements am Knotenboden dient, wobei das Abhängelement zum Befestigen des Knotens an der Decke konfiguriert ist. Alternativ dazu kann die Bodenöffnung mittels eines Stopfens verschlossen sein. Mit anderen Worten, der Knoten kann zum Abhängen der Beleuchtungsanordnung von der Decke genutzt werden. Hierzu wird im Bereich der Bodenöffnung am Knotenboden ein entsprechend konfiguriertes Abhängelement festgelegt. Der Knoten ist ausreichend stabil konfiguriert, um die Traglasten aufnehmen bzw. auf die daran angeschlossenen Tragschienen übertragen zu können. Wird der Knoten dagegen nicht zum Abhängen genutzt, kann die gegebenenfalls vorhandene Bodenöffnung mittels des Stopfens verschlossen werden. Der Stopfen ist zweckmäßig aus der Bodenöffnung entfernbar konfiguriert, sodass sich die Bodenöffnung auch nachträglich noch zum Anbringen des Abhängelements nutzen lässt. Alternativ dazu kann die Bodenöffnung auch als Durchschlagöffnung konfiguriert sein, die im Neuzustand oder Auslieferungszustand des Knotens durch das Material des Knotenbodens verschlossen und durch eine Sollbruchstelle eingefasst ist, die beispielsweise durch eine Perforation oder eine Materialschwächung oder dergleichen gebildet sein kann. Die Bodenöffnung lässt sich bedarfsabhängig durch Durchdrücken oder Durchschlagen des die Bodenöffnung verschließenden Materials öffnen und gegebenenfalls auch wieder mittels eines Stopfens verschließen.

Entsprechend einer vorteilhaften Ausführungsform kann vorgesehen sein, dass der Knotenkörper ein Blechformteil aufweist, das durch Umformung eines einzigen Blechstücks gebildet ist, an dem der Knotenboden, die Stecklaschen und die Traglaschen ausgebildet sind und an dem für jede Kopplungsseite zwei Seitenlaschen ausgebildet sind. Von diesen Seitenlaschen stehen die Stecklaschen ab. Grundsätzlich ist denkbar, dass der Knotenkörper ausschließlich aus diesem Blechformteil besteht. Bei einer anderen Ausführungsform kann dagegen vorgesehen sein, dass der Knotenkörper zusätzlich zum Blechformteil außerdem zumindest ein Versteifungselement aufweist, das innen im Knotenkörper angeordnet ist und dort an den Seitenlaschen des Blechformteils befestigt ist. Mithilfe des jeweiligen Versteifungselements erhält der Knotenkörper eine besonders hohe Stabilität. Die Versteifungselemente können an die Seitenlaschen des Knotenkörpers und/oder an den Knotenboden angeschweißt sein. Die Versteifungselemente können als U-förmige Bügel konfiguriert sein

Gemäß einer vorteilhaften Ausführungsform kann vorgesehen sein, dass die Tragschienen wenigstens zwei erste Tragschienen, die parallel zueinander, beabstandet voneinander und nebeneinander verlaufen, und wenigstens eine zweite Tragschiene bilden, die zu den beiden parallel verlaufenden ersten Tragschienen senkrecht verläuft. Des Weiteren kann die Beleuchtungsanordnung für jede zweite Tragschiene zwei Schieber aus Metall zum Halten der jeweiligen zweiten Tragschiene an den beiden ersten Tragschienen aufweisen. Der jeweilige Schieber kann nun mittels wenigstens eines mit der Aufnahmenut der jeweiligen ersten Tragschiene zusammenwirkenden ersten Befestigungselements an der jeweiligen ersten Tragschiene befestigt und elektrisch damit verbunden sein. Mithilfe derartiger Schieber ist es möglich, an den ersten Tragschienen außerhalb der Knoten eine zweite Tragschiene anzubringen, wodurch sich eine hohe Flexibilität hinsichtlich der Anordnung der jeweiligen zweiten Tragschiene ergibt.

Durch die Fixierung und elektrische Verbindung des jeweiligen Schiebers mittels des jeweiligen ersten Befestigungselements mit der jeweiligen ersten Tragschiene kann deren Erdung auf den jeweiligen Schieber übertragen werden.

Gemäß einer anderen vorteilhaften Ausführungsform kann vorgesehen sein, dass die Schieber so konfiguriert sind, dass die jeweilige zweite Tragschiene bei entfernten ersten Befestigungselementen entlang der ersten Tragschienen in deren Schienenlängsrichtung verschiebbar ist. Damit lässt sich die jeweilige zweite Tragschiene mithilfe der Schieber besonders einfach relativ zu den ersten Tragschienen und damit innerhalb der Beleuchtungsanordnung positionieren. Auch lassen sich eingestellte Positionen bedarfsabhängig einfach verändern und beispielsweise an eine andere Nutzungssituation der Beleuchtungsanordnung anpassen.

Gemäß einer vorteilhaften Ausführungsform kann vorgesehen sein, dass die Schieber an der jeweiligen zweiten Tragschiene in einer Höhenrichtung durch Formschluss gehalten sind, die senkrecht zu einer Anordnungsebene verläuft, die sich parallel zu den Schienenlängsrichtungen der jeweiligen ersten Tragschienen und der jeweiligen zweiten Tragschiene erstreckt. Des Weiteren können die Schieber an der jeweiligen zweiten Tragschiene in deren Schienenlängsrichtung jeweils zwischen einer Entriegelungsposition, in welcher die jeweilige zweite Tragschiene in der Höhenrichtung an der ersten Tragschiene anbringbar und davon entfernbar ist, und einer Verriegelungsposition verschiebbar sein, in der die jeweilige zweite Tragschiene fest mit der jeweiligen ersten Tragschiene verbunden ist. Durch diese Maßnahme wird eine besonders hohe Montagesicherheit und Festigkeit bzw. Steifigkeit für die Beleuchtungsanordnung erreicht. Die Verschiebbarkeit der jeweiligen zweiten Tragschiene bei entfernten ersten Befestigungselementen kann sowohl in der Entriegelungsposition als auch in der Verriegelungsposition gegeben sein. Üblicherweise ist die Verschiebbarkeit in der Entriegelungsposition leichtgängiger als in der Verriegelungsposition.

Gemäß einer vorteilhaften Ausführungsform kann der jeweilige Schieber in der Verriegelungsposition mittels wenigstens eines mit der Aufnahmenut der jeweiligen zweiten Tragschiene zusammenwirkenden zweiten Befestigungselements an der jeweiligen zweiten Tragschiene befestigt und elektrisch damit verbunden sein. Durch diese Maßnahme wird zum einen die Verriegelungsposition fixiert. Zum anderen wird die Erdung des jeweiligen Schiebers auf die jeweilige zweite Tragschiene übertragen.

Gemäß einer anderen vorteilhaften Ausführungsform kann vorgesehen sein, dass die jeweilige Tragschiene im Querschnittsprofil an der Außenseite am Übergang zwischen den beiden Profilschenkeln und dem Profilboden jeweils eine Hinterschnittkontur aufweist. Die Hinterschnittkontur kann beispielsweise für die Anbringung von Klammern genutzt werden, die formschlüssig in die Hinterschnittkonturen eingreifen und die zum Anbringen eines Klammer zum Befestigen eines Abhängelements konfiguriert sein können.

Gemäß einer vorteilhaften Ausführungsform kann der jeweilige Schieber einen Haken aufweisen, der in der Verriegelungsposition an einer von der zweiten Tragschiene abgewandten Seite in die jeweilige Hinterschnittkontur der jeweiligen ersten Tragschiene eingreift und dadurch einen Formschluss erzeugt. Ferner ist der Schieber so konfiguriert, dass der Haken in der Entriegelungsposition von der jeweiligen Hinterschnittkontur freikommt und dadurch den Formschluss auflöst. Durch den Formschluss kann eine besonders effektive Sicherung der jeweiligen zweiten Tragschiene an der jeweiligen ersten Tragschiene mithilfe des Schiebers realisiert werden.

Gemäß einer vorteilhaften Ausführungsform kann der jeweilige Schieber zwei parallel zueinander verlaufende Greifkonturen aufweisen, die mit den beiden Hinterschnittkonturen der jeweiligen zweiten Tragschiene in Eingriff stehen und darin in der Schienenlängsrichtung verstellbar sind. Diese Maßnahme vereinfacht eine effektive Fixierung der Schieber an der jeweiligen zweiten Tragschiene bezüglich der Höhenrichtung und deren Verstellbarkeit bezüglich der Schienenlängsrichtung.

Gemäß einer anderen vorteilhaften Ausführungsform kann vorgesehen sein, dass der jeweilige Schieber einen Schiebergrundkörper aufweist, der außen auf dem Profilboden der jeweiligen zweiten Tragschiene aufliegt, an dem die beiden Greifkonturen ausgebildet sind und von dem ein Vorsprung in der Schienenlängsrichtung der jeweiligen zweiten Tragschiene absteht, wobei der Vorsprung außen auf dem Profilboden der jeweiligen ersten Tragschiene aufliegt und den Haken aufweist. Zweckmäßig kann dabei vorgesehen sein, dass der Vorsprung am Schiebergrundkörper exzentrisch angeordnet und so dimensioniert ist, dass zwei zweite Tragschienen an derselben ersten Tragschiene an voneinander abgewandten Seiten so angebracht werden können, dass sie bezüglich ihrer Längsrichtung koaxial ausgerichtet sind. Des Weiteren kann vorgesehen sein, dass der Schieber als Blechformteil konfiguriert ist, das aus einem einzigen Blechstück durch Umformung hergestellt ist.

Gemäß einer vorteilhaften Ausführungsform kann die Beleuchtungsanordnung zumindest ein Anbauelement aufweisen, das wenigstens eine Halterung aufweist, die mit der Aufnahmenut einer der Tragschienen zum Halten des Anbauelements an der jeweiligen Tragschiene zusammenwirkt. Hierdurch erhält die Aufnahmenut der jeweiligen Tragschiene eine Zusatzfunktion, nämlich zum Festlegen des jeweiligen Anbauelements an der Beleuchtungsanordnung.

Gemäß einer vorteilhaften Ausführungsform kann vorgesehen sein, dass wenigstens zwei der Tragschienen parallel zueinander, beabstandet voneinander und nebeneinander verlaufen, sodass zwischen den beiden Tragschienen ein Abstand ausgebildet ist. Wenigstens ein derartiges Anbauelement kann nun so konfiguriert sein, dass es den Abstand überbrückt. Außerdem kann das jeweilige Anbauelement wenigstens zwei Halterungen aufweisen und an beiden Tragschienen mittels jeweils wenigstens einer der Halterungen gehalten sein. Hierdurch lassen sich insbesondere auch größere Anbauelemente an der Beleuchtungsanordnung anbringen, wodurch deren Vielseitigkeit erhöht und deren Gebrauchswert weiter verbessert werden kann.

Entsprechend einer vorteilhaften Ausführungsform kann das jeweilige Anbauelement flach und eben konfiguriert sein. Des Weiteren kann wenigstens ein Anbauelement ein Leuchtenelement oder ein Gitterelement oder ein Wandelement oder ein Schalldämmelement oder ein Lautsprecherelement sein. Sofern eines der Anbauelemente einen elektrischen Verbraucher aufweist, lässt sich dieser besonders einfach mittels elektrischer Kabel an eine der Stromschienen anschließen, wobei das Kabel weitgehend im Inneren der Tragschienen und gegebenenfalls durch wenigstens einen Knoten hindurch verlegt werden kann. Im Bereich des jeweiligen Anbauelements kann dann das jeweilige Kabel durch eine im Profilboden ausgesparte Öffnung hindurchgeführt werden.

Gemäß einer vorteilhaften Ausführungsform können die Tragschienen so angeordnet sein, dass sie wenigstens zwei parallel zueinander, beabstandet voneinander und nebeneinander verlaufende Tragschienenreihen bilden, in denen jeweils mehrere Tragschienen geradlinig aufeinanderfolgen.

Zweckmäßig kann vorgesehen sein, dass die beiden Tragschienenreihen durch wenigstens eine senkrecht zu den Tragschienenreihen verlaufende Tragschiene miteinander verbunden sind, die an den beiden Tragschienenreihen jeweils mittels eines der Knoten mit wenigstens einer Tragschiene der jeweiligen Tragschienenreihe verbunden ist. Beispielsweise kann die jeweilige Tragschiene über einen L-Knoten am Ende der einen Tragschienenreihe mit genau einer Tragschiene dieser Tragschienenreihe verbunden sein. Des Weiteren kann die jeweilige Tragschiene über einen T-Knoten mit genau zwei Tragschienen der jeweiligen Tragschienenreihe verbunden sein.

Bei einer anderen vorteilhaften Ausführungsform kann vorgesehen sein, dass die beiden Tragschienenreihen durch wenigstens eine senkrecht zu den Tragschienenreihen verlaufende Tragschiene miteinander verbunden sind, die an den beiden Tragschienenreihen jeweils mittels eines der Schieber mit einer der Tragschienen der jeweiligen Tragschienenreihe verbunden ist. Die jeweilige Tragschiene lässt sich dann entlang der Tragschienenreihen quasi beliebig positionieren, beispielsweise zwischen den Längsenden einer Tragschiene der jeweiligen Tragschienenreihe und/oder zwischen zwei Knoten, die jeweils zwei benachbarte Tragschienen der jeweiligen Tragschienenreihe miteinander verbinden.

Besonders vorteilhaft ist eine Ausführungsform, bei der die Tragschienen so angeordnet sind, dass sie wenigstens zwei parallel zueinander, beabstandet voneinander und nebeneinander verlaufende Tragschienenreihen bilden, in denen jeweils mehrere erste Tragschienen geradlinig bzw. linear aufeinander folgen. Des Weiteren sind die beiden Tragschienenreihen durch wenigstens zwei parallel zueinander und senkrecht zu den beiden Tragschienenreihen verlaufende dritte Tragschienen miteinander verbunden, die an den beiden Tragschienenreihen jeweils mittels eines der Knoten mit wenigstens einer der ersten Tragschienen der jeweiligen Tragschienenreihe verbunden sind. Da mindestens zwei dritte Tragschienen über jeweils zwei Knoten mit den ersten Tragschienen der beiden Tragschienenreihen verbunden sind, umfasst die Beleuchtungsanordnung wenigstens vier Knoten. Die wenigstens vier Knoten, welche die beiden dritten Tragschienen mit den wenigstens zwei ersten Tragschienen verbinden, definieren in der Beleuchtungsanordnung vier Ecken eines Rechtecks, dessen Seiten jeweils durch wenigstens eine der Tragschienen gebildet sind. Des Weiteren kann nun vorgesehen sein, dass die Tragschienen wenigstens eine senkrecht zu den ersten Tragschienen oder senkrecht zu den dritten Tragschienen verlaufende zweite Tragschiene bilden, die mittels der Schieber mit den beiden ersten Tragschienen oder mit den beiden dritten Tragschienen verbunden ist. Hierdurch lässt sich die Beleuchtungsanordnung besonders vielfältig einsetzen.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den durch die Ansprüche definierten Rahmen der Erfindung zu verlassen. Vorstehend genannte und nachfolgend noch zu nennende Bestandteile einer übergeordneten Einheit, wie z.B. einer Einrichtung, einer Vorrichtung oder einer Anordnung, die separat bezeichnet sind, können separate Bauteile bzw. Komponenten dieser Einheit bilden oder integrale Bereiche bzw. Abschnitte dieser Einheit sein, auch wenn dies in den Zeichnungen anders dargestellt ist.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Komponenten beziehen.

Es zeigen, jeweils schematisch,
- Figur 1: eine isometrische Ansicht von oben auf einen Abschnitt einer Beleuchtungsanordnung, deren Tragschienen mit Knoten und Schiebern miteinander verbunden sind,
- Figur 2: eine isometrische Ansicht von oben auf einen Abschnitt der Beleuchtungsanordnung, deren Tragschienen nur mit Knoten miteinander verbunden sind,
- Figur 3: eine isometrische Ansicht von unten auf den Abschnitt der Beleuchtungsanordnung aus Figur 2,
- Figur 4: eine isometrische Ansicht von oben auf einen Abschnitt der Beleuchtungsanordnung, deren Tragschienen nur mit Schiebern miteinander verbunden sind,
- Figur 5: eine isometrische Ansicht von unten auf den Abschnitt der Beleuchtungsanordnung aus Figur 4,
- Figur 6: eine isometrische Ansicht von oben der Beleuchtungsanordnung bei einer anderen Ausführungsform,
- Figur 7: eine isometrische Ansicht von oben der Beleuchtungsanordnung bei einer weiteren Ausführungsform,
- Figur 8: ein Querschnitt einer Tragschiene der Beleuchtungsanordnung,
- Figur 9: eine isometrische, auseinandergezogene Ansicht eines Knotens der Beleuchtungsanordnung,
- Figur 10: eine isometrische Ansicht des Knotens,
- Figur 11: eine isometrische Ansicht des Knotens, jedoch bei einer anderen Ausführungsform,
- Figur 12: eine Draufsicht des Knotens bei verschiedenen Ausführungsformen a, b und c,
- Figur 13: eine Ansicht von unten der Beleuchtungsanordnung im Bereich eines Knotens,
- Figur 14: eine isometrische Ansicht von oben der Beleuchtungsanordnung im Bereich eines Knotens,
- Figur 15: eine isometrische Ansicht wie in Figur 14, jedoch in einer auseinandergezogenen Darstellung,
- Figur 16: verschiedene Ansichten der Beleuchtungsanordnung im Bereich eines Schiebers bei verschiedenen Montagezuständen a, b und c,
- Figur 17: verschiedene Ansichten der Beleuchtungsanordnung im Bereich eines Anbauelements bei verschiedenen Montagezuständen a, b und c.

Entsprechend den Figuren 1 bis 7 umfasst eine Beleuchtungsanordnung 1, die zum Abhängen von einer hier nicht gezeigten Decke eines Gebäudes konfiguriert ist, mehrere geradlinige Tragschienen 2 aus Metall, die quer zu ihrer Schienenlängsrichtung X jeweils ein U-förmiges Querschnittsprofil 3 aufweisen, das in Figur 8 erkennbar ist. Die Schienenlängsrichtung X ist in den Figuren durch Doppelpfeile angedeutet. In Figur 8 steht die Schienenlängsrichtung X senkrecht auf der Zeichnungsebene.

Entsprechend Figur 8 weist das U-förmiges Querschnittsprofil 3 zwei Profilschenkel 4, einen Profilboden 5, der die beiden Profilschenkel 4 miteinander verbindet, und eine Profilöffnung 6 auf, die dem Profilboden 5 gegenüberliegt. In Figur 8 sind die beiden Profilschenkel 4 links und rechts dargestellt, der Profilboden 5 ist oben dargestellt und die Profilöffnung 6 ist unten dargestellt. Die beiden Profilschenkel 4 sind so geformt, dass sie an einander zugewandten Innenseiten im Bereich der Profilöffnung 6 jeweils eine Aufnahmetasche 7 ausbilden, wobei die jeweilige Aufnahmetasche 7 in Richtung zum Profilboden 5, also in Figur 8 nach oben offen ist und an der Profilöffnung 6, also nach unten geschlossen ist. Das Querschnittsprofil 3 weist außerdem an einer von der Profilöffnung 6 abgewandten Außenseite 8 des Profilbodens 5 eine Aufnahmenut 9 auf. Die Aufnahmenut 9 ist im Beispiel der Figur 8 als Hinterschnitt konfiguriert und kann zum Festlegen eines Abhängelements 10 genutzt werden.

Zumindest eine der Tragschienen 2 der Beleuchtungsanordnung 1 kann als stromführende Tragschiene 2' konfiguriert sein, die gemäß Figur 8 mit wenigstens einer Stromschiene 11 ausgestattet ist. Im Beispiel der Figur 8 sind in der stromführenden Tragschiene 2' zwei Stromschienen 11 angeordnet, die jeweils mehrere elektrische Leiter 12 aufweisen. Die Stromschienen 11 sind dabei an einer der Profilöffnung 6 zugewandten Innenseite 13 des Profilbodens 5 angeordnet. Zumindest bei einer der der Stromschienen 11 bildet einer der Leiter 12 einen elektrischen Schutzleiter 12', der auf geeignete Weise mit der stromführenden Tragschiene 2' elektrisch verbunden ist. In Figur 8 ist ein Stecker 14 gezeigt, der im Beispiel der Figur 8 so konfiguriert ist, dass er nur mit der links gezeigten Stromschiene 11 zusammenwirkt und mit deren Leiter 12 elektrisch verbunden ist. Der Stecker 14 kann beispielsweise als Einspeiser zum Zuführen elektrischer Energie zu den Leitern 12 oder als Abnehmer zum Abführen elektrische Energie von den Leitern 12 konfiguriert sein. Rein exemplarisch und ohne Beschränkung der Allgemeinheit erfolgt die elektrische Kontaktierung der stromführenden Tragschiene 2' mit dem Schutzleiter 12' mithilfe eines Verbindungselements 15, das am Stecker 14 ausgebildet ist und das sowohl den Schutzleiter 12' als auch die Tragschiene 2 elektrisch kontaktiert.

Die Beleuchtungsanordnung 1 weist gemäß den Figuren 3, 5 und 8 außerdem wenigstens eine Leuchte 16 auf, die an wenigstens einer der Tragschienen 2 befestigt ist und über eine entsprechende Verkabelung mit mehreren der Leiter 12 einer solchen Stromschiene 11 elektrisch verbunden ist. Kurze elektrische Kabel ergeben sich dann, wenn die jeweilige Leuchte 16 an einer stromführenden Tragschiene 2' angeordnet ist. Es ist jedoch ebenso möglich, über entsprechend längere elektrische Kabel eine Leuchte 16 an einer Tragschiene 2 anzubringen, die selbst keine Stromschiene 11 enthält. Gemäß Figur 8 kann die jeweilige Leuchte 16 beispielsweise an einem Geräteträger 17 ausgebildet sein, der so konfiguriert ist, dass er sich im Bereich der Profilöffnung 6 in das Querschnittsprofil 3 der jeweiligen Tragschiene 2 einclipsen lässt, wobei der jeweilige Geräteträger 17 die Profilöffnung 6 verschließt. Entsprechende Rastkonturen können hierzu an den Profilschenkeln 4 im Bereich der Aufnahmetaschen 7 ausgebildet sein, die mit einer dazu komplementären Außenkontur des Geräteträgers 17 zusammenwirken. Die Leuchte 16 weist im Beispiel der Figur 8 eine geradlinige Platine 18 auf, die sich in der Schienenlängsrichtung X erstreckt und die eine Vielzahl von Licht emittierenden Elementen 19 aufweist, die in der Schienenlängsrichtung X aufeinanderfolgen. Ferner weist die Leuchte 16 eine Optik 20 mit einer Linse 21 auf, um eine gewünschte Lichtabstrahlung zu erzeugen. Zweckmäßig kann der Geräteträger 17 hinsichtlich seiner Längsrichtung gleich groß dimensioniert sein wie die Tragschiene 2, sodass der Geräteträger 17 über die gesamte Länge der Tragschiene 2 die Profilöffnung 6 verschließt. Bei anderen Ausführungsformen kann der Geräteträger 17 auch kürzer sein als die Tragschiene 2. Die verbleibenden Abschnitte der Tragschiene 2, die dann nicht von dem Geräteträger 17 abgedeckt sind, können dann mit Verschlusselementen versehen werden, die sich zweckmäßig ebenfalls in das Querschnittsprofil 3 einclipsen lassen, um die Profilöffnung 6 zu verschließen. Bei Tragschienen 2, die keine Leuchte 16 aufweisen, kann die Profilöffnung 6 mit derartigen Verschlusselementen und/oder mit solchen Geräteträgern 17 verschlossen sein, wobei die Geräteträger 17 dann keine Leuchte 16, sondern wenigstens einen grundsätzlich beliebigen anderen elektrischen Verbraucher aufweisen können, wie beispielsweise eine Überwachungskamera und/oder ein beleuchtetes Notausgangsschild.

Im Beispiel der Figur 8 ist im Querschnittsprofil 3 an der Innenseite 13 des Profilbodens 5 ein Trennsteg 62 ausgebildet, um am Profilboden 5 zwei separate Aufnahmeräume zu schaffen, die zur Aufnahme jeweils einer Stromschiene 11 konfiguriert sind. Der Trennsteg 62 ist dabei hohl konfiguriert und dient an der Außenseite 8 des Profilbodens 5 zur Ausbildung der Aufnahmenut 9.

Gemäß den Figuren 1 bis 3, 6 und 7 ist die hier gezeigte Beleuchtungsanordnung 1 mit mehreren Knoten 22 aus Metall ausgestattet, die im Einzelnen auch in den Figuren 9 bis 15 dargestellt sind. Die Knoten 22 sind zum mechanischen Verbinden von mindestens zwei senkrecht zueinander verlaufenden Tragschienen 2 konfiguriert. Entsprechend den Figuren 9 bis 12 und 15 weist der jeweilige Knoten 22 für die jeweilige Tragschiene 2 an einer Kopplungsseite 23 je zwei Stecklaschen 24 auf, die in der Schienenlängsrichtung X der jeweiligen Tragschiene 2 in die beiden Aufnahmetaschen 7 der jeweiligen Tragschiene 2 einsteckbar bzw. im montierten Zustand eingesteckt sind. Außerdem weist der jeweilige Knoten 22 für die jeweilige Tragschiene 2 an der jeweiligen Kopplungsseite 23 jeweils eine Traglasche 25 auf, die im montierten Zustand an der Außenseite 8 des Profilbodens 5 der jeweiligen Tragschiene 2 aufliegt und im montierten Zustand mittels eines mit der Aufnahmenut 9 zusammenwirkenden Befestigungselements 26, das in den Figuren 14 und 15 erkennbar ist, an der jeweiligen Tragschiene 2 befestigt und elektrisch damit verbunden ist. Hierzu ist die jeweilige Traglasche 25 mit einer Durchgangsöffnung 27 ausgestattet. Das Befestigungselement 26 ist hier als Metallschraube ausgestaltet, deren Gewinde so auf die Durchgangsöffnung 27 und die Aufnahmenut 9 abgestimmt ist, dass das Befestigungselement 26 beim Einschrauben einen elektrischen Kontakt einerseits mit dem Knoten 22 und andererseits mit der Tragschiene 2 erzeugt. Beispielsweise kann das Gewinde der Metallschraube hierzu eine Lackierung oder Beschichtung der Tragschiene 2 und/oder des Knotens 2 durchdringen und in das Material bzw. das Metall des Knotens 22 und der Tragschiene 2 einschneiden.

Gemäß Figur 12a kann zumindest einer der Knoten 22 als L-Knoten 22-L konfiguriert sein, der zum mechanischen Verbinden von genau zwei senkrecht zueinander verlaufenden Tragschienen 2 konfiguriert ist. Der L-Knoten 22-L weist genau zwei Kopplungsseiten 23 auf. Diese sind bezüglich einer Drehachse 28 um 90° zueinander gedreht, wobei diese Drehachse 28 senkrecht zu einer Anordnungsebene 29 verläuft, in der sich die Schienenlängsrichtungen X der beiden Tragschienen 2 erstrecken bzw. die parallel zu den Schienenlängsrichtungen X der beiden Tragschienen 2 verläuft. In den Figuren 12a bis 12c erstreckt sich die Anordnungsebene 29 parallel zur Zeichnungsebene und die Drehachse 28 steht senkrecht auf der Zeichnungsebene.

Gemäß Figur 12b kann zumindest einer der Knoten 22 als T-Knoten 22-T konfiguriert sein, der zum mechanischen Verbinden von genau drei Tragschienen 2 konfiguriert ist, wobei eine der drei Tragschienen 2 senkrecht zu den beiden anderen Tragschienen 2 verläuft, wobei die beiden anderen Tragschienen 2 parallel zueinander verlaufen. Dementsprechend weist der T-Knoten 22-T genau drei Kopplungsseiten 23 auf. Die Kopplungsseiten 23 sind am T-Knoten 22-T so angeordnet, dass je zwei unmittelbar benachbarte Kopplungsseiten 23 bezüglich der Drehachse 28 um 90° zueinander gedreht sind, während die beiden nicht unmittelbar benachbarten Kopplungsseiten 23 um 180° zueinander gedreht sich und sich gegenüberliegen.

Gemäß Figur 12c kann zumindest einer der Knoten 22 als X-Knoten 22-X konfiguriert sein, der zum mechanischen Verbinden von genau vier Tragschienen 2 konfiguriert ist, von denen je zwei parallel zueinander und senkrecht zu den beiden anderen Tragschienen 2 verlaufen. Hierzu weist der jeweilige X-Knoten 22-X genau vier Kopplungsseiten 23 auf. Die vier Kopplungsseiten 23 sind am X-Knoten 22-X so angeordnet, dass je zwei nicht unmittelbar zueinander benachbarte Kopplungsseiten 23 bezüglich der Drehachse 28 um 180° zueinander gedreht sind und sich gegenüberliegen, während unmittelbar benachbarte Kopplungsseiten 23 bezüglich der Drehachse 28 jeweils um 90° zueinander gedreht sind.

Gemäß den Figuren 9 bis 11 weist der jeweilige Knoten 22 einen Knotenkörper 30 aus Metall auf, der die Kopplungsseiten 23 aufweist und von dem die Stecklaschen 24 und die Traglaschen 25 abstehen. Dieser Knotenkörper 23 weist einen Knotenboden 31 auf, der den Knoten 22 in einer Höhenrichtung Z begrenzt, die senkrecht zur Anordnungsebene 29 verläuft, die sich parallel zu den Schienenlängsrichtungen X der mittels des Knotens 22 miteinander verbundenen Tragschienen 2 verläuft. Damit erstreckt sich die Höhenrichtung Z parallel zur vorstehend genannten Drehachse 28. Der Knotenkörper 30 weist in der Höhenrichtung Z gegenüber vom Knotenboden 31 eine Knotenöffnung 32 auf, durch die hindurch ein nicht näher bezeichneter Innenraum des Knotens 22 zugänglich ist. Die Knotenöffnung 32 ist nur in Figur 9 erkennbar. Des Weiteren weist der jeweilige Knoten 22 einen Deckel 33 aus Metall auf, der die Knotenöffnung 32 verschließt und der mittels wenigstens eines Befestigungselements 34 am Knotenkörper 30 befestigt und damit elektrisch verbunden ist. Hierzu können am Deckel 33 sowie am Knotenkörper 30 entsprechende Schrauböffnungen 35 ausgebildet sein. Auch hier können die Befestigungselemente 34 als Metallschrauben konfiguriert sein, die so auf die Schrauböffnungen 35 abgestimmt sind, dass die Schraubengewinde in das Material des Deckels 33 und des Knotenkörper 30 einschneiden und dadurch die elektrische Verbindung für den Schutzleiter erzeugen.

Wie sich insbesondere den Figuren 9 bis 11 entnehmen lässt, sind die Knoten 22 so konfiguriert, dass die jeweilige Kopplungsseite 23 in der Schienenlängsrichtung X der daran anschließenden Tragschiene 2 offen ist, sodass ein nicht näher bezeichneter Innenraum der daran anschließenden, in den Figuren 9 bis 11 jedoch nicht gezeigten Tragschiene 2 in der Schienenlängsrichtung X zum Innenraum des Knotens 22 offen ist. Außerdem ist bei abgenommenem Deckel 33 die jeweilige Kopplungsseite 23 zusätzlich in der Höhenrichtung Z offen. Dadurch ist es beispielsweise gemäß den Figuren 13 und 15 möglich, ein elektrisches Kabel 36 in der Höhenrichtung Z, die in Figur 13 senkrecht zur Zeichnungsebene verläuft, in den Innenraum des Knotens 22 und in den Innenraum der daran anschließenden Tragschienen 2 einzulegen. Erkennbar erstreckt sich in Figur 13 das Kabel 36 von einem Stecker 14, der in der in Figur 13 vertikal verlaufenden Tragschiene 2 in die dort angeordnete Stromschiene 11 eingesteckt ist, durch den Knoten 22 hindurch bis zu einem Stecker 14, der in der in Figur 13 horizontal verlaufenden Tragschiene 2 in die dort angeordnete Stromschiene 11 eingesteckt ist.

Gemäß den Figuren 9 bis 15 kann der Knotenboden 30 optional mit einer Bodenöffnung 37 ausgestattet sein, wobei im Bereich der Bodenöffnung 37 am Knotenboden 31 gemäß den Figuren 9, 10, 14 und 15 ein Abhängelement 10 befestigt werden kann, das zum Befestigen des Knotens 22 an der Decke konfiguriert ist. Das Abhängelement 10 kann ein Stahlseil 38 und einen Beschlag 39 zum Befestigen des Stahlseil 38 am Knotenboden 31 aufweisen. Das Beschlagelement 39 durchdringt dabei die Bodenöffnung 37 und ist am Knotenboden 31 mittels einer Mutter 40 festgelegt. Sofern der Knotenboden 31 mit einer derartigen Bodenöffnung 37 ausgestattet ist, der zugehörige Knoten 22 jedoch nicht zum Abhängen der Beleuchtungsanordnung 1 benötigt wird, kann die Bodenöffnung 37 gemäß den Figuren 11 und 12 mittels eines Stopfens 41 verschlossen sein.

Der Knotenkörper 30 kann zweckmäßig als Blechformteil 42 aus Metall ausgestaltet sein oder ein Blechformteil 42 aufweisen, das durch Umformung eines einzigen Blechstücks gebildet ist. An diesem Blechformteil 32 sind der Knotenboden 31, die Stecklaschen 24 und die Traglaschen 25 ausgebildet. Außerdem sind an diesem Blechformteil 42 für jede Kopplungsseite 23 zwei Seitenlaschen 43 ausgebildet. Von diesen Seitenlaschen 43 stehen die Stecklaschen 24 ab. Der Knotenkörper 30 weist außerdem wenigstens ein Versteifungselement 44 auf, das im Knotenkörper 30 angeordnet ist und an den Seitenlaschen 43 und/oder am Knotenboden 31 befestigt ist, zum Beispiel damit verschweißt ist. Bei dem in den Figuren 9 bis 11 und 12c gezeigten X-Knoten 22-X weist der Knotenkörper 30 zwei derartiger Versteifungselemente 44 auf, die jeweils als U-förmiger Bügel konfiguriert sind, der jeweils an vier Seitenlaschen 24 und am Knotenboden 31 befestigt ist. Am jeweiligen Versteifungselement 44 sind auch die Schrauböffnungen 35 ausgebildet, die zum Befestigen des Deckels 33 am Knotenkörper 30 dienen. Außerdem sind am jeweiligen Versteifungselement 44 an jeder Kopplungsseite 23 zwei Führungslaschen 45 ausgebildet, die beim Aufsetzen des Deckels 33 in den Deckel 33 eingreifen und dadurch den Deckel 33 zum Knotenkörper 30 ausrichten und die nur in den Figuren 9 und 15 erkennbar sind.

Beim L-Knoten 22-L gemäß Figur 12a weist der Knotenkörper 30 außerdem zwei geschlossene Seitenwände 46 auf, die jeweils einer der Kopplungsseiten 23 gegenüberliegen. Zweckmäßig weist das Blechformteil 42 auch diese beiden geschlossenen Seitenwände 46 auf. Beim L-Knoten 22-L sind ebenfalls zwei Versteifungselemente 44 vorgesehen, die jeweils als U-förmiger Bügel ausgestaltet sind und die an den Seitenlaschen 43, am Knotenboden und an den beiden geschlossenen Seitenwänden 46 befestigt sind. Beim T-Knoten 22-T gemäß Figur 12b weist der Knotenkörper 30 nur eine solche geschlossene Seitenwand 46 auf, die derjenigen Kopplungsseite 23 gegenüberliegt, die an die beiden anderen Kopplungsseiten 23 unmittelbar angrenzt. Der T-Knoten 22-T weist ebenfalls zwei Versteifungselemente 44 auf, die jeweils als U-förmiger Bügel ausgestaltet sind und die an den Seitenlaschen 43, am Knotenboden 41 und an der geschlossenen Seitenwand 46 befestigt sind.

In den Beispielen der Figuren 1 bis 3 sind vier Knoten 22 erkennbar, nämlich ein L-Knoten 22-L, zwei T-Knoten 22-T und ein X-Knoten 22-X. In den Beispielen der Figuren 6 und 7 sind insgesamt neun Knoten 22 erkennbar, nämlich vier L-Knoten 22-L, vier T-Knoten 22-T und ein X-Knoten 22-X. Im Beispiel der Figur 7 sind zum Abhängen der Beleuchtungsanordnung 1 neun Abhängelemente 10 angedeutet, die jeweils mit einem der Knoten 22 verbunden sind, so dass die Abhängung der Beleuchtungsanordnung 1 hier ausschließlich mittels der Knoten 22 erfolgt.

Gemäß den Figuren 1, 4 und 5 können die Tragschienen 2 wenigstens zwei erste Tragschienen 2-1, die parallel zueinander, beabstandet voneinander und nebeneinander verlaufen, und wenigstens eine zweite Tragschiene 2-2 bilden, die zu den beiden parallel verlaufenden ersten Tragschienen 2-1 senkrecht verläuft. Die Beleuchtungsanordnung 1 kann nun für jede zweite Tragschiene 2-2 zwei Schieber 47 aus Metall aufweisen, die zum Halten der jeweiligen zweiten Tragschiene 2-2 an den beiden ersten Tragschienen 2-1 konfiguriert sind. In den Figuren 16a bis 16c ist ein Ausschnitt der Beleuchtungsanordnung 1 im Bereich eines dieser Schieber 47 in verschiedenen Ansichten und verschiedenen Montagezuständen vergrößert dargestellt. Der jeweilige Schieber 47 kann mittels wenigstens eines ersten Befestigungselements 48 an der jeweiligen ersten Tragschiene 2-1 befestigt und elektrisch damit verbunden sein, wobei das jeweilige erste Befestigungselement 48 mit der Aufnahmenut 9 der jeweiligen ersten Tragschiene 2-1 zusammenwirkt. Beispielsweise kann das erste Befestigungselement 48 wieder als Metallschraube ausgestaltet sein, deren Gewinde sowohl in das Material des Schiebers 47 als auch in das Material der Tragschiene 2 einschneidet. Die Schieber 47 können zweckmäßig so konfiguriert sein, dass die jeweilige zweite Tragschiene 2-2 bei fehlenden bzw. bei entfernten ersten Befestigungselementen 48 entlang der ersten Tragschienen 2-1 in deren Schienenlängsrichtung X verschiebbar ist. Eine entsprechende Verschiebbarkeit 49 ist in den Figuren 1, 4, 5 und 16 jeweils durch einen Doppelpfeil angedeutet.

Der jeweilige Schieber 47 ist an der jeweiligen zweiten Tragschiene 2-2 in der Höhenrichtung Z durch Formschluss gehalten. Des Weiteren sind die Schieber 47 so konfiguriert, dass sie an der jeweiligen zweiten Tragschiene 2-2 in deren Schienenlängsrichtung X zwischen einer in Figur 16b gezeigten Entriegelungsposition EP und einer in Figur 16a gezeigten Verriegelungsposition VP verschiebbar sind. In der Entriegelungsposition EP gemäß Figur 16b ist die jeweilige zweite Tragschiene 2-2 in der Höhenrichtung Z gemäß einem Doppelpfeil 66 in Figur 16b an den ersten Tragschienen 2-1 anbringbar und davon entfernbar. Mit anderen Worten, die zweite Tragschiene 2-2 lässt sich in der Höhenrichtung Z relativ zu den ersten Tragschienen 2-1 bewegen, nämlich nach oben davon entfernen und nach unten daran anbringen. In der Verriegelungsposition VP dagegen ist jeweilige zweite Tragschiene 2-2 fest mit der jeweiligen ersten Tragschiene 2-1 verbunden. Der jeweilige Schieber 47 kann in der Verriegelungsposition VP mittels wenigstens eines zweiten Befestigungselements 50 an der jeweiligen zweiten Tragschiene 2-2 befestigt und elektrisch damit verbunden sein, wobei das jeweilige zweite Befestigungselement 50 mit der Aufnahmenut 9 der jeweiligen zweiten Tragschiene 2-2 zusammenwirkt. Auch die zweiten Befestigungselemente 50 können als Metallschrauben konfiguriert sein, die deren Gewinde beim Befestigen des Schiebers 47 an der zweiten Tragschiene 2-2 in das Material des Schiebers 47 sowie in das Material der zweiten Tragschiene 2-2 einschneidet. Zum Verschieben des Schiebers 47 zwischen der Verriegelungsposition VP und der Entriegelungsposition EP müssen die ersten und zweiten Befestigungselemente 48, 50 gelöst und/oder entfernt werden.

Gemäß Figur 8 weist die jeweilige Tragschiene 2 in ihrem Querschnittsprofil 3 an der Außenseite an einem Übergang 51 zwischen den beiden Profilschenkeln 4 und dem Profilboden 5 jeweils eine Hinterschnittkontur 52 bezüglich der Höhenrichtung Z auf. Bemerkenswert ist, dass innerhalb der der Beleuchtungsanordnung 1 alle Tragschienen 2 dasselbe Querschnittsprofil 3 aufweisen können. Alle Tragschienen 2 können insoweit baugleich konfiguriert sein. Zweckmäßig können die Tragschienen 2 jedoch bezüglich ihrer Schienenlängsrichtung X unterschiedlich lang konfiguriert sein, beispielsweise um die Beleuchtungsanordnung 1 an örtliche Gegebenheiten anpassen zu können.

Gemäß den Figuren 16a bis 16c kann der jeweilige Schieber 47 mit einem Haken 53 ausgestattet sein, der in der Verriegelungsposition VP gemäß den Figuren 16a und 16c an einer von der zweiten Tragschiene 2-2 abgewandten Seite in die jeweilige Hinterschnittkontur 52 der jeweiligen ersten Tragschiene 2-1 eingreift. In der Entriegelungsposition EP gemäß Figur 16b kommt der Haken 53 dagegen von der jeweiligen Hinterschnittkontur 52 frei. Mit anderen Worten, in der Entriegelungsposition EP ist der Haken 53 ausreichend weit aus der Hinterschnittkontur 52 herausbewegt, um den Schieber 47 und damit die zweite Tragschiene 2-2 nach oben von der ersten Tragschiene 2-1 abnehmen zu können.

Der jeweilige Schieber 47 kann zweckmäßig gemäß den Figuren 16a bis 16c zwei parallel zueinander verlaufende Greifkonturen 54 aufweisen, die so konfiguriert sind, dass sie mit den beiden Hinterschnittkonturen 52 der jeweiligen zweiten Tragschiene 2-2 in Eingriff stehen, also einen Formschluss erzeugen und darin in der Schienenlängsrichtung X der zweiten Tragschiene 2-2 verstellbar sind. Zweckmäßig kann dabei vorgesehen sein, dass der jeweilige Schieber 47 einen Schiebergrundkörper 55 aufweist, der an der Außenseite 8 des jeweiligen Profilbodens 5, also außen auf dem Profilboden 5 der jeweiligen zweiten Tragschiene 2-2 aufliegt. An diesem Schiebergrundkörper 55, sind die beiden Greifkonturen 54 ausgebildet. Des Weiteren steht vom Schiebergrundkörper 55 ein Vorsprung 56 in der Schienenlängsrichtung X der jeweiligen zweiten Tragschiene 2-2 ab. Dieser Vorsprung 56 liegt außen auf dem Profilboden 5 der jeweiligen ersten Tragschiene 2-1 auf und weist den vorstehend genannten Haken 53 auf. Der Vorsprung 56 ist am Schiebergrundkörper 55 zweckmäßig außermittig angeordnet, derart, dass gemäß den Figuren 1 und 4 zwei zweite Tragschienen 2-2 an derselben ersten Tragschiene 2-1 an voneinander abgewandten Seiten so angebracht werden können, dass sie bezüglich ihrer Längsrichtung X koaxial bzw. linear ausgerichtet sind. Des Weiteren kann vorgesehen sein, dass der jeweilige Schieber 47 als Blechformteil konfiguriert ist, das aus einem einzigen Blechstück durch Umformung hergestellt ist.

Gemäß den Figuren 1, 4 und 5 weist die Beleuchtungsanordnung 1 mehrere Anbauelemente 57 auf, wobei das jeweilige Anbauelement 57 zumindest eine Halterung 58 aufweist, die mit der Aufnahmenut 9 einer der Tragschienen 2 zum Halten des Anbauelements 57 an der jeweiligen Tragschiene 2 zusammenwirkt. Gemäß den Figuren 17a bis 17c werden die Anbauelemente 57 an die jeweilige Tragschiene 2 von oben und seitlich angesetzt, derart, dass die Halterung 58 an der Außenseite 8 des jeweiligen Profilbodens 5 in die jeweilige Aufnahmenut 9 eingesetzt werden kann. Gemäß den Figuren 17a bis 17c kann die jeweilige Halterung 58 hierzu eine Lasche 67 aufweisen, die gemäß einem Pfeil 68 in Figur 17c in die Aufnahmenut 9 eingreift. Die Halterung 58 ist hier so konfiguriert, dass sie im montierten Zustand gemäß Figur 17c das Anbauelement 57 seitlich an der Tragschiene 2 anliegt und insbesondere damit bündig abschließt.

Den Figuren 1, 4 und 5 lässt sich ebenfalls entnehmen, dass wenigstens zwei der Tragschienen 2 parallel zueinander, beabstandet voneinander und nebeneinander verlaufen, sodass zwischen den beiden Tragschienen 2 ein Abstand 59 ausgebildet ist. In den Beispielen der Figuren 1, 4 und 5 sind drei parallel zueinander verlaufende, im Wesentlichen horizontale Tragschienen 2 erkennbar, wobei die mittlere Tragschiene 2 einen größeren Abstand 59 von der oberen Tragschiene 2 und einen kleineren Abstand 59 von der unteren Tragschiene 2 aufweist. Erkennbar sind hier zwei Anbauelemente 57 so konfiguriert, dass sie den jeweiligen Abstand 59 überbrücken. Hierzu weist das jeweilige Anbauelement 57 zwei Halterungen 58 auf und ist jeweils an zwei der Tragschienen 2 mittels jeweils wenigstens einer der Halterungen 58 gehalten. Die Anbauelemente 57 sind hier flach und im Wesentlichen eben konfiguriert. Zumindest ein Anbauelement 57 kann als Leuchtenelement oder als Gitterelement oder als Wandelement oder als Schalldämmelement oder als Lautsprecherelement konfiguriert sein. Es ist klar, dass grundsätzlich auch beliebige andere Konfigurationen für die Anbauelemente 57 denkbar sind.

Gemäß den Figuren 1 bis 3, 6 und 7 können die Tragschienen 2 so angeordnet sein, dass sie zumindest zwei parallel zueinander, beabstandet voneinander und nebeneinander verlaufende Tragschienenreihen 60 bilden, in denen jeweils mehrere erste Tragschienen 2-1 geradlinig bzw. linear aufeinanderfolgen. In den Beispielen der Figuren 1 bis 3 sind zwei derartige Tragschienenreihen 60 gezeigt. In den Beispielen der Figuren 6 und 7 sind jeweils drei derartige Tragschienenreihen 60 gezeigt. Je zwei Tragschienenreihen 60 sind durch wenigstens eine senkrecht zu den Tragschienenreihen 60 verlaufende dritte Tragschiene 2-3 miteinander verbunden, die an den beiden Tragschienenreihen 60 jeweils mittels eines der Knoten 22 mit wenigstens einer ersten Tragschiene 2-1 der jeweiligen Tragschienenreihe 60 verbunden ist. Im Beispiel der Figur 1 sind drei Tragschienen 2 erkennbar, die senkrecht zu den beiden Tragschienenreihen 60 verlaufen und die beiden Tragschienenreihen 60 miteinander verbinden. Zwei dieser drei Tragschienen 2 bilden dritte Tragschienen 2-3 und sind jeweils mittels zwei Knoten 22 mit den beiden Tragschienenreihen 60 verbunden. In Figur 1 ist die obere, im Wesentlichen horizontal verlaufende dritte Tragschiene 2-3 mittels eines L-Knotens 22-L und mittels eines T-Knotens 22-T mit jeweils einer im Wesentlichen vertikal verlaufenden ersten Tragschiene 2-1 der jeweiligen Tragschienenreihe 60 verbunden. Die untere im Wesentlichen horizontal verlaufende dritte Tragschiene 2-3 ist dagegen mit einem T-Knoten 22-T und mit einem X-Knoten 22-X mit jeweils zwei im Wesentlichen vertikal verlaufenden ersten Tragschienen 2-1 der jeweiligen Tragschienenreihe 60 verbunden.

Des Weiteren bildet in Figur 1 die mittlere im Wesentlichen horizontal verlaufende Tragschiene 2 außerdem eine zweite Tragschiene 2-2 der weiter oben beschriebenen Art, die mit den beiden Schiebern 47 mit jeweils einer der im Wesentlichen vertikal verlaufenden ersten Tragschienen 2-1 der beiden Tragschienenreihen 60 verbunden. Mit anderen Worten, in den Tragschienenreihen 60 sind jeweils erste Tragschienen 2-1 in der Schienenlängsrichtung X hintereinander angeordnet, die quer dazu verlaufenden Tragschienen 2 bilden dann eine zweite Tragschiene 2-2 und zwei dritte Tragschienen 2-3. Die obere und die untere dritte Tragschiene 2-3 sind bei der Beleuchtungsanordnung 1 der Figur 1 jeweils über zwei Knoten 22 mit jeweils wenigstens einer ersten Tragschiene 2-1 verbunden. Die mittlere zweite Tragschiene 2-2 ist dagegen mit zwei Schiebern 47 jeweils mit einer ersten Tragschiene 2-1 der jeweiligen Tragschienenreihe 60 verbunden.

Mit anderen Worten, in Figur 1 sind die Tragschienen 2 so angeordnet sind, dass sie wenigstens zwei parallel zueinander, beabstandet voneinander und nebeneinander verlaufende Tragschienenreihen 60 bilden, in denen jeweils mehrere erste Tragschienen 2-1 geradlinig bzw. linear aufeinander folgen. Des Weiteren sind die beiden Tragschienenreihen 60 durch wenigstens zwei parallel zueinander und senkrecht zu den Tragschienenreihen 60 verlaufende dritte Tragschienen 2-3 miteinander verbunden, die an den beiden Tragschienenreihen 60 jeweils mittels eines der Knoten 22 mit wenigstens einer der ersten Tragschienen 2-1 der jeweiligen Tragschienenreihe 60 verbunden sind. Da mindestens zwei dritte Tragschienen 2-3 über jeweils zwei Knoten 22 mit den ersten Tragschienen 2-1 der beiden Tragschienenreihen 60 verbunden sind, umfasst die Beleuchtungsanordnung 1 wenigstens vier Knoten 22. Die wenigstens vier Knoten 22, welche die beiden dritten Tragschienen 2-3 mit den wenigstens zwei ersten Tragschienen 2-1 verbinden, definieren in der Beleuchtungsanordnung 1 vier Ecken 63 eines Rechtecks 64, dessen Seiten jeweils durch wenigstens eine der Tragschienen 2 gebildet sind, nämlich durch zwei erste Tragschienen 2-1 und zwei dritte Tragschienen 2-3. Des Weiteren ist vorgesehen, dass die Tragschienen 2 wenigstens eine senkrecht zu den ersten Tragschienen 2-1 (oder senkrecht zu den dritten Tragschienen 2-3) und damit parallel zu den dritten Tragschienen 2-3 (oder parallel zu den ersten Tragschienen 2-1) verlaufende zweite Tragschiene 2-2 bilden, die mittels der Schieber 47 mit den beiden ersten Tragschienen 2-1 (oder mit den beiden dritten Tragschienen 2-3) verbunden ist. Die zweite Tragschiene 2-2 ist dabei zwischen den beiden dritten Tragschienen 2-3 (oder zwischen den beiden ersten Tragschienen 2-1) angeordnet und zwischen deren Knoten 22 an der jeweiligen ersten Tragschiene 2-1 (oder an der jeweiligen dritten Tragschiene 2-3) angebracht. Die Klammerausdrücke weisen auf eine alternative, nicht gezeigte Variante hin.

Bei den in den Figuren 5 und 6 gezeigten Ausführungsformen sind drei Tragschienenreihen 60 vorgesehen, die jeweils zwei erste Tragschienen 2-1 aufweisen und die jeweils über drei dritte Tragschienen 2-3 miteinander verbunden sind, wobei die dritte Tragschienen 2-3 jeweils über zwei Knoten 22 mit wenigstens einer ersten Tragschiene 2-1 der jeweiligen Tragschienenreihe 60 verbunden sind.

In den Figuren 1 bis 5 ist außerdem angedeutet, dass mehrere Anbindungselemente 10 mithilfe von Abhängklammern 61 an den Tragschienen 2 befestigt sind. Die Abhängklammern 61 greifen dabei in die Hinterschnittkonturen 52 der jeweiligen Tragschiene 2 ein. Im Beispiel der Figur 1 sind die Abhängelemente 10 nur an solchen Tragschienen 2 befestigt, die über Knoten 22 mit anderen Tragschienen 2 fest verbunden sind. Die nur über die Schieber 47 mit den anderen Tragschienen 2 verbundenen Tragschienen 2 werden dagegen nicht zum Abhängen der Beleuchtungsanordnung 1 verwendet. Die über die Knoten 22 miteinander fest verbundenen Tragschienen 2 bilden eine Tragstruktur 65, die tragende Tragschienen 2 aufweist, während die mit den Schiebern 47 ausgestatteten Tragschienen 2 getragene Tragschienen 2 bilden, die an den tragenden Tragschienen 2 bzw. an der Tragstruktur 65 mithilfe der Schieber 47 gehalten sind. Sowohl die tragenden Tragschienen 2 als auch die getragenen Tragschienen 2 lassen sich zum Anbringen der Anbauelemente 57 nutzen.

## Patentansprüche

1. Beleuchtungsanordnung (1) zum Abhängen von einer Decke eines Gebäudes,
- wobei die Beleuchtungsanordnung (1) mehrere geradlinige Tragschienen (2) aus Metall aufweist, die quer zu ihrer Schienenlängsrichtung (X) jeweils ein U-förmiges Querschnittsprofil (3) aufweisen,
- wobei das Querschnittsprofil (3) zwei Profilschenkel (4), einen die beiden Profilschenkel (4) miteinander verbindenden Profilboden (5) und eine dem Profilboden (5) gegenüberliegende Profilöffnung (6) aufweist,
- wobei die beiden Profilschenkel (4) an einander zugewandten Innenseiten im Bereich der Profilöffnung (6) jeweils eine Aufnahmetasche (7) ausbilden, die in Richtung zum Profilboden (5) offen ist und an der Profilöffnung (6) geschlossen ist,
- wobei das Querschnittsprofil (3) an einer von der Profilöffnung (6) abgewandten Außenseite (8) des Profilbodens (5) eine Aufnahmenut (9) aufweist,
- wobei wenigstens eine der Tragschienen (2) als stromführende Tragschiene (2') konfiguriert ist, die wenigstens eine Stromschiene (11) aufweist, die an einer der Profilöffnung (6) zugewandten Innenseite (13) des Profilbodens (5) angeordnet ist und die mehrere elektrische Leiter (12) aufweist,
- wobei einer der Leiter (12) einen elektrischen Schutzleiter (12') bildet, der mit der jeweiligen stromführenden Tragschiene (2') elektrisch verbunden ist,
- wobei die Beleuchtungsanordnung (1) wenigstens eine Leuchte (16) aufweist, die an wenigstens einer der Tragschienen (2) befestigt ist und mit mehreren der Leiter (12) elektrisch verbunden ist,
**dadurch gekennzeichnet,**
- **dass** die Beleuchtungsanordnung (1) wenigstens einen Knoten (22) aus Metall zum mechanischen Verbinden von mindestens zwei senkrecht zueinander verlaufenden Tragschienen (2) aufweist,
- **dass** der jeweilige Knoten (22) für die jeweilige Tragschiene (2) an einer Kopplungsseite (23) zwei Stecklaschen (24) aufweist, die in der Schienenlängsrichtung (X) der jeweiligen Tragschiene (2) in die beiden Aufnahmetaschen (7) der jeweiligen Tragschiene (2) eingesteckt sind,
- **dass** der jeweilige Knoten (22) für die jeweilige Tragschiene (2) an der Kopplungsseite (23) eine Traglasche (25) aufweist, die an der Außenseite (8) des Profilbodens (5) der jeweiligen Tragschiene (2) aufliegt und mittels eines mit der Aufnahmenut (9) zusammenwirkenden Befestigungselements (26) an der jeweiligen Tragschiene (2) befestigt und damit elektrisch zur Erdung (PE) verbunden ist.

2. Beleuchtungsanordnung (1) nach Anspruch 1,
**dadurch gekennzeichnet,**
- **dass** zumindest einer der Knoten (22) als L-Knoten (22-L) ausgestaltet ist, der zum mechanischen Verbinden von genau zwei senkrecht zueinander verlaufenden Tragschienen (2) konfiguriert ist,
- **dass** der jeweilige L-Knoten (22-L) genau zwei Kopplungsseiten (23) aufweist.

3. Beleuchtungsanordnung (1) nach Anspruch 1 oder 2,
**dadurch gekennzeichnet,**
- **dass** zumindest einer der Knoten (22) als T-Knoten (22-T) ausgestaltet ist, der zum mechanischen Verbinden von genau drei Tragschienen (2) konfiguriert ist, von denen eine senkrecht zu den beiden anderen verläuft, die parallel zueinander verlaufen,
- **dass** der jeweilige T-Knoten (22-T) genau drei Kopplungsseiten (23) aufweist.

4. Beleuchtungsanordnung (1) nach einem der vorhergehenden Ansprüche, **dadurch gekennzeichnet,**
- **dass** zumindest einer der Knoten (22) als X-Knoten (22-X) ausgestaltet ist, der zum mechanischen Verbinden von genau vier Tragschienen (2) konfiguriert ist, von denen je zwei parallel zueinander und senkrecht zu den beiden anderen verlaufen,
- **dass** der jeweilige X-Knoten (22-X) genau vier Kopplungsseiten (23) aufweist.

5. Beleuchtungsanordnung (1) nach einem der vorhergehenden Ansprüche, **dadurch gekennzeichnet,**
- **dass** der jeweilige Knoten (22) einen Knotenkörper (30) aus Metall aufweist, der die Kopplungsseiten (23) aufweist und von dem die Stecklaschen (24) und die Traglaschen (25) abstehen,
- **dass** der Knotenkörper (30) einen Knotenboden (31) aufweist, der den Knoten (22) in einer Höhenrichtung (Z) begrenzt, die senkrecht zu einer Anordnungsebene (29) verläuft, die sich parallel zu den Schienenlängsrichtungen (X) der mittels des Knotens (22) miteinander verbundenen Tragschienen (2) erstreckt,
- **dass** der Knotenkörper (30) in der Höhenrichtung (Z) gegenüber vom Knotenboden (31) eine Knotenöffnung (32) aufweist, durch die hindurch ein Innenraum des Knotens (22) zugänglich ist,
- **dass** der jeweilige Knoten (22) einen Deckel (33) aus Metall aufweist, der die Knotenöffnung (32) verschließt und der mittels wenigstens eines Befestigungselements (34) am Knotenkörper (30) befestigt und damit elektrisch verbunden ist.

6. Beleuchtungsanordnung (1) nach Anspruch 5,
**dadurch gekennzeichnet,**
- **dass** die jeweilige Kopplungsseite (23) in der Schienenlängsrichtung (X) der daran anschließenden Tragschiene (2) offen ist, so dass ein Innenraum der daran anschließenden Tragschiene (2) in der Schienenlängsrichtung (X) zum Innenraum des Knotens (22) offen ist.

7. Beleuchtungsanordnung (1) nach Anspruch 5 oder 6,
**dadurch gekennzeichnet,**
- **dass** bei abgenommenem Deckel (33) die jeweilige Kopplungsseite (23) in der Höhenrichtung (Z) offen ist.

8. Beleuchtungsanordnung (1) nach einem der Ansprüche 5 bis 7, **dadurch gekennzeichnet,**
- **dass** der Knotenboden (31) eine Bodenöffnung (37) aufweist, mit deren Hilfe ein Abhängelement (10) zum Befestigen des Knotens (22) an der Decke am Knotenboden (31) befestigt ist oder die mittels eines Stopfens (41) verschlossen ist oder die offen ist.

9. Beleuchtungsanordnung (1) nach einem der Ansprüche 5 bis 8, **dadurch gekennzeichnet,**
- **dass** der Knotenkörper (30) ein Blechformteil (42) aufweist, das durch Umformung eines einzigen Blechstücks gebildet ist, an dem der Knotenboden (31), die Stecklaschen (24) und die Traglaschen (25) ausgebildet sind und an dem für jede Kopplungsseite (23) zwei Seitenlaschen (43) ausgebildet sind,
- **dass** der Knotenkörper (30) wenigstens ein Versteifungselement (44) aufweist, das an den Seitenlaschen (43) und/oder am Knotenboden (31) befestigt ist.

10. Beleuchtungsanordnung (1) nach einem der vorhergehenden Ansprüche, **dadurch gekennzeichnet,**
- **dass** die Tragschienen (2) wenigstens zwei erste Tragschienen (2-1), die parallel zueinander, beabstandet voneinander und nebeneinander verlaufen, und wenigstens eine zweite Tragschiene (2-2) bilden, die zu den wenigstens zwei parallel verlaufenden ersten Tragschienen (2-1) senkrecht verläuft,
- **dass** die Beleuchtungsanordnung (1) für jede zweite Tragschiene (2-2) zwei Schieber (47) aus Metall zum Halten der jeweiligen zweiten Tragschiene (2-2) an den wenigstens zwei ersten Tragschienen (2-1) aufweist,
- **dass** der jeweilige Schieber (47) mittels wenigstens eines mit der Aufnahmenut (9) der jeweiligen ersten Tragschiene (2-1) zusammenwirkenden ersten Befestigungselements (48) an der jeweiligen ersten Tragschiene (2-1) befestigt und elektrisch damit verbunden ist.

11. Beleuchtungsanordnung (1) nach einem der vorhergehenden Ansprüche, **dadurch gekennzeichnet,**
- **dass** die Beleuchtungsanordnung (1) zumindest ein Anbauelement (57) aufweist, das wenigstens eine Halterung (58) aufweist, die mit der Aufnahmenut (9) einer der Tragschienen (2) zum Halten des jeweiligen Anbauelements (57) an der jeweiligen Tragschiene (2) zusammenwirkt.

12. Beleuchtungsanordnung (1) nach Anspruch 11,
**dadurch gekennzeichnet,**
- **dass** wenigstens zwei der Tragschienen (2) parallel zueinander, beabstandet voneinander und nebeneinander verlaufen, so dass zwischen den wenigstens zwei Tragschienen (2) ein Abstand (59) ausgebildet ist,
- **dass** wenigstens ein solches Anbauelement (57) so konfiguriert ist, dass es den Abstand (59) überbrückt,
- **dass** das jeweilige Anbauelement (57) wenigstens zwei Halterungen (58) aufweist und an den wenigstens zwei Tragschienen (2) mittels jeweils wenigstens einer der Halterungen (58) gehalten ist.

13. Beleuchtungsanordnung (1) nach Anspruch 11 oder 12,
**dadurch gekennzeichnet,**
- **dass** das jeweilige Anbauelement (57) flach und eben ausgestaltet ist, und/oder
- **dass** wenigstens ein solches Anbauelement (57) ein Leuchtenelement, ein Gitterelement, ein Wandelement, ein Schalldämmelement oder ein Lautsprecherelement ist.

14. Beleuchtungsanordnung (1) nach einem der vorhergehenden Ansprüche, **dadurch gekennzeichnet,**
- **dass** die Tragschienen (2) so angeordnet sind, dass sie wenigstens zwei parallel zueinander, beabstandet voneinander und nebeneinander verlaufende Tragschienenreihen (60) bilden, in denen jeweils mehrere Tragschienen (2) geradlinig aufeinanderfolgen,
- **dass** die wenigstens zwei Tragschienenreihen (60) durch wenigstens eine senkrecht zu den Tragschienenreihen (60) verlaufende Tragschiene (2) miteinander verbunden sind, die an den wenigstens zwei Tragschienenreihen (60) jeweils mittels eines der Knoten (22) mit wenigstens einer Tragschiene (2) der jeweiligen Tragschienenreihe (60) verbunden ist.

15. Beleuchtungsanordnung (1) nach Anspruch 10 oder nach einem der vorhergehenden Ansprüche und nach Anspruch 10,
**dadurch gekennzeichnet,**
- **dass** die Tragschienen (2) so angeordnet sind, dass sie wenigstens zwei parallel zueinander, beabstandet voneinander und nebeneinander verlaufende Tragschienenreihen (60) bilden, in denen jeweils mehrere erste Tragschienen (2-1) geradlinig aufeinanderfolgen,
- **dass** die wenigstens zwei Tragschienenreihen (60) durch wenigstens zwei parallel zueinander und senkrecht zu den wenigstens zwei Tragschienenreihen (60) verlaufende dritte Tragschienen (2-3) miteinander verbunden sind, die an den wenigstens zwei Tragschienenreihen (60) jeweils mittels eines der Knoten (22) mit wenigstens einer der ersten Tragschienen (2-1) der jeweiligen Tragschienenreihe (60) verbunden sind,
- **dass** die wenigstens vier Knoten (22), welche die beiden dritten Tragschienen (2-3) mit den wenigstens zwei ersten Tragschienen (2-1) verbinden, in der Beleuchtungsanordnung (1) vier Ecken (63) eines Rechtecks (64) definieren, dessen Seiten jeweils durch wenigstens eine der Tragschienen (2) gebildet sind,
- **dass** die Tragschienen (2) wenigstens eine senkrecht zu den ersten Tragschienen (2-1) oder senkrecht zu den dritten Tragschienen (2-3) verlaufende zweite Tragschiene (2-2) bilden, die mittels der Schieber (47) mit den beiden ersten Tragschienen (2-1) oder mit den beiden dritten Tragschienen (2-3) verbunden ist.
